# EUROPÄISCHE PATENTSCHRIFT

(11) **EP 0 208 928 B1**
(45) Veröffentlichungstag und Bekanntmachung des Hinweises auf die Patenterteilung: **07.06.1989**
(21) Anmeldenummer: 86108153.7
(22) Anmeldetag: 14.06.1986
(51) Int. Cl.: B65H 20/26, B65H 23/28

(54) **Vorrichtung zum Aufwickeln mindestens eines Bandes auf einem Haspel**
Device for winding at least one web about a core
Dispositif pour enrouler au moins une bande sur un noyau

(30) Priorität: 19.06.1985 DE 3521868; 05.03.1986 DE 3607136
(43) Veröffentlichungstag der Anmeldung: 21.01.1987
(73) Patentinhaber: Sundwiger Eisenhütte Maschinenfabrik Grah & Co, 58675 Hemer (DE)
(72) Erfinder: Sporenberg, Willi, D-5870 Hemer (DE); Koepe, Wilfried, D-4712 Werne (DE)
(74) Vertreter: Cohausz & Florack Patentanwälte

(56) Entgegenhaltungen:
- DE-B- 2 322 822
- GB-A- 1 493 446
- US-A- 3 998 399

## Beschreibung

Die Erfindung bezieht sich auf eine Vorrichtung zum Aufwickeln mindestens eines eine Bearbeitungseinrichtung durchlaufenden, insbesondere in einer Schere besäumten und/oder in Streifen gespaltenen Bandes auf mindestens einem Haspel mit mindestens einer zwischen der Bearbeitungseinrichtung und einem jeden Haspel am Haspel angeordneten Umlenkrolle, deren Achsabstand von der Haspelachse veränderbar ist, und einem an jedem Haspel angeordneten Riemenwickler.

Vorrichtungen dieser Art sind bekannt. Bei einer dieser Vorrichtungen sind in einer Linie hintereinander als Bearbeitungseinrichtung eine Messerpartie zum Spalten des Bandes und zwei Haspel zum Aufwickeln der gespaltenen Bandstreifen angeordnet. Bei solchen Vorrichtungen ist es zum festen Wickeln des Bundes mit fluchtenden Kanten zweckmäßig, eine gegebenenfalls schwenkbare Umlenkrolle vorzusehen, die an der Bundoberfläche anliegt oder mit geringem Abstand zur Bundoberfläche angeordnet ist. Aufwendig ist bei solchen Vorrichtungen das Anschließen der Anfänge der Bandstreifen an den Haspeln. Dies erfolgt üblicherweise von Hand. Dabei kann das Anschließen von Bandanfängen an den Haspeln durch den Einsatz von Riemenwicklem erleichtert werden, die mit dem Haspeldorn einen Einlauf für die Bandanfänge bilden.

Der Erfindung liegt die Aufgabe zugrunde, eine Vorrichtung der eingangs genannten Art zu schaffen, mit der es möglich ist, die Anfänge von Bandstreifen automatisch an den oder die Haspeln anzuschließen.

Diese Aufgabe wird erfindungsgemäß dadurch gelöst, daß in einem von oben nach unten verlaufenden, unmittelbar vor der Umlenkrolle eines jeden Haspels liegenden Führungsabschnitt des Bandes bzw. der Streifen ein von dem letzten, der Umlenkrolle vorgeordneten Führungsfestpunkt des Führungsabschnittes ausgehender Leittisch vorgesehen ist, der mit seinem unteren Ende an dem von dem Haspel und dem Riemenwickler gebildeten Einlauf schwenkbar ist, und daß die Umlenkrolls unabhängig von ihrer relativen Verstellbarkeit Zur Haspelachse in einer anderen Koordinaten derart verstellbar ist, daß sie aus dem Schwenkbereich des Leittisches bewegbar ist.

Bei der erfindungsgemäßen Vorrichtung wird die Schwerkraft des von oben nach unten geführten Bandanfangsabschnittes oder Streifenanfangsabschnittes ausgenutzt, um über den verschwenkten Leittisch in den Einlauf von Haspel und Riemenwickler geleitet zu werden. Da die Umlenkrollen an dem Haspel in zwei Koordinaten zur Haspelachse unabhängig verstellbar sind, ist es möglich, daß der Leittisch in die für das Einführen der Anfänge in den Einlauf notwendige Position verschwenkt wird.

Um das freie Ende des Leittisches möglichst weit in den Einlauf einführen zu können, ist er vorzugsweise teleskopierbar.

Eine automatische Übernahme des Bandanfanges bzw. der Streifenanfänge auf den bzw. die Leittische kann nach einer Ausgestaltung der Erfindung dadurch erreicht werden, daß am oberen Ende eines jeden Leittisches eine Band- bzw. Streifenweiche für jeden Leittisch vorgesehen, die derart in die vor jedem Leittisch liegende Führungsebene des Bandes bzw. der Streifen einführbar ist, daß sie den Anfang des Bandes bzw. die Anfänge der Streifen aus der Führungsebene ab- und auf den verschwenkten Leittisch leitet.

Nach einer ersten Ausgestaltung besteht die Band- bzw. Streifenweiche aus einer über die Schwenkachse des Leittisches nach oben reichenden Verlängerung. Nach einer anderen Ausgestaltung ist die Band- bzw. Streifenweiche eines jeden Leittisches als ein von der Seite einführbarer Abweiser ausgebildet. Der Abweiser ist vorzugsweise an einer Führungs- und Schieberstange derart beschränkt verschwenkbar gehalten, daß er in seiner Betriebsstellung in die Leittischebene übergeht und in seiner zurückgezogenen Stellung mit der Führungs- und Schieberstange fluchtend sich auf einer Führung für die Führungs- und Schieberstange abstützt.

Die Erfindung läßt sich bevorzugt bei zwei nebeneinander angeordneten Haspeln einsetzen, bei denen die Ebene des von oben nach unten verlaufenden Führungsabschnittes zwischen den beiden Haspeln liegt. Bei dieser Ausbildung der Erfindung werden der bzw. die Leittische von einzeln verschwenkbaren Elementen gebildet. Dadurch ist es möglich, die Breite des Leittisches auf die Band- bzw. Streifenbreite abzustimmen. Es ist aber auch möglich, jede Haspel einem Leittisch mit geschlossener Leitfläche zuzuordnen, wobei dann die als Abweiser ausgebildete Weiche auf jeder Seite der Führungsebene aus mehreren einzeln einführbaren Elementen besteht. Auch in diesem Fall ist die Abstimmung auf die Streifenbreite möglich. Bei beiden Ausgestaltungen lassen sich abwechselnd die nebeneinanderliegenden Streifen zu dem einen oder anderen Haspel leiten.

Um die Streifen gleichsinnig auf zwei nebeneinanderliegende Haspeln mit dazwischenliegender Führungsebene aufzuwickeln, sieht eine weitere Ausgestaltung der Erfindung vor, daß einem Haspel zwei Umlenkrollen zugeordnet sind, die in der anderen Koordinate in entgegengesetzten Richtungen aus dem Schwenkbereich des Leittisches bewegbar sind.

Im folgenden wird die Erfindung anhand einer zwei Ausführungsbeispiele darstellenden Zeichnung näher erläutert.

Im einzelnen zeigen:
Fig. 1 eine Vorrichtung zum Aufwickeln der Streifen eines gespaltenen Bandes in der Phase des Anschließens der Anfänge der Streifen an den Haspeln
Fig. 2 die Vorrichtung gemäß Fig. 1 während des Aufwickelns der Streifen
Fig. 3 eine zur Figur 1 und 2 andere Vorrichtung zum Aufwickeln der Streifen eines gespaltenen Bandes in der Phase des Anschließens der Anfänge der Streifen an den Haspeln
Fig. 4 die Vorrichtung gemäß Fig.2 während des Aufwickelns der Streifen

Bei der Vorrichtung gemäß Fig. 1 gelangt von einem Ablaufhaspel 1, der in einem Schwenkrahmen 2 drehbar gelagert ist, ein Metallband 3 über eine Führungsrolle 4 zu einer Bearbeitungseinrichtung 5. Am Ausgang der Bearbeitungseinrichtung 5 wird das Metallband 3 aus der horizontalen Führungsebene mittels einer Umlenkrolle 6 nach unten in eine vertikale Führungsebene umgelenkt. Auf diesem Führungsabschnitt ist neben weiteren Führungsrollen 7, 8 eine Längsteilschere 9 angeordnet, die das Band besäumt und in Streifen spaltet.

Von hier sollen die benachbarten Streifen 10, 11 abwechselnd divergierend zu Aufwickelhaspeln 12, 13 geleitet werden.

Um die Streifen 10, 11 eines gespaltenen Bandes mit ihren Anfängen aus der vertikalen Führungsebene heraus zu den Aufwickelhaspeln 12, 13 zu bringen, ist in dem Führungsabschnitt zwischen den Aufwickelhaspeln 12, 13 und der Längsteilschere 9 ein Leittisch angeordnet, der aus einzeln um eine Schwenkachse 14 schwenkbaren Elementen 15a, 15b besteht. Diese Elemente 15a, 15b weisen über die Schwenkachse 14 hinaus nach oben reichende Verlängerungen 16a, 16b auf, die eine Weiche für die Anfänge der Streifen 10, 11 bilden. Wie aus Fig.1 zu ersehen ist, kreuzen sie die vertikale Führungsebene der aus der Längsteilschere 9 kommenden Anfänge der Streifen 10, 11, so daß die Anfänge automatisch auf die Leittische 15a, 15b geleitet werden.

Die von den seitlichen Rändern des Bandes 3 abgetrennten Saumstreifen 17 werden dagegen von dem Leittisch 15a, 15b nicht erfaßt und in der Senkrechten weiter nach unten zu einem Saumwickler 18 geführt.

Um die Anfänge der Streifen 10, 11 an den Aufwickelhaspeln 12, 13 anzuschließen, ist ein an sich bekannter, an jeden Haspel 12, 13 heranführbarer Riemenwickler 19, 20 vorgesehen. Die Riemenwickler 19, 20 bilden mit der leeren Hülse des Haspels 12, 13 als Einlauf einen Zwickel 21, 22, in den die beiden Teile 15a, 15b des Leittisches 15a, 15b mit seinenm teleskopierbaren Enden 15c, 15d einführbar sind. Um die Leittischteile 15a bis 15d in diese Position zum Anschließen der Anfänge der Streifen 10, 11 zu bringen, ist es erforderlich, den Aufwickelhaspeln 12, 13 zugeordnete, radial auf sie zustellbaren Umlenkrollen 23, 24, 25 in die in Fig. 1 dargestellte Position außerhalb des Schwenkbereiches der Leittischteile 15a bis 15d zu bringen.

Um die Ablenkung der Anfänge der Streifen 10, 11 mittels der Weichen 16a, 16b auf die Leittischteile 15a bis 15d zu erleichtern, können der Längsteilschere 9 unmittelbar nachgeordnete Führungsrollen 26, 27 auseinandergefahren werden.

Sofern die beschriebenen Elemente in die beschriebenen Positionen gebracht worden sind, gelangen die aus der Längsteilschere 9 kommenden Anfänge der Streifen 10, 11 aufgrund ihres Eigengewichtes auf die Leittischteile 15a bis 15d und werden in die Einlaufzwickel 21, 22 eingefädelt. Auf diese Art und Weise ist es also möglich, ohne Manipulation durch eine Bedienungsperson die Anfänge der Streifen 10, 11 an die Aufwickelhaspel 12, 13 anzuschließen.

Nach dem Anwickeln werden die ausgefahrenen Enden 15c, 15d der teleskopierbaren Leittische 15a, 15d eingefahren, die Riemenwickler 19, 20 von den Aufwickelhaspeln 12, 13 gelöst und in Richtung der Pfeile aus dem Bereich der Aufwickelhaspel 12, 13 herausgefahren. Die Führungsrollen 26, 27 werden angestellt und die Leittischteile 15a, 15d in die Mittelposition verschwenkt. Jetzt ist genügend Platz vorhanden, um die in zwei Koordinaten verstellbaren Führungsrollen 23 bis 25 in die in Fig. 2 dargestellten Positionen zu bringen.

Das Ausführungsbeispiel der Figuren 3 und 4 unterscheidet sich von dem der Figuren 1 und 2 nur dadurch, daß der Leittisch und die Weiche anders ausgebildet sind. Deshalb sind die entsprechenden Elemente mit entsprechenden um die Zahl 100 erhöhten Bezugszeichen versehen. Die weitere Beschreibung ist auf die Ausbildung des Leittisches und der Weiche beschränkt.

Im Unterschied zum vorigen Ausführungsbeispiel sind zwei nebeneinander angeordnete, um Schwenkachsen 114a, 114d verschwenkbare Leittische 115a, 115b mit jeweils geschlossener Leitplatte vorgesehen. Jeder Leittisch 114a, 115b weist ein teleskopierbares Ende 115c, 115d auf. Die Lagerböcke der Schwenkachsen 114a, 114b werden von einer Säule 135 getragen, die gleichzeitig als Führungskanal für die Saumstreifen 117 ausgebildet ist. Zu beiden Seiten der vertikalen Führungsebene des Bandes bzw. der Streifen sind eine Weiche bildende Abweiser 136a, 136b an Führungs- und Schieberstangen 137a, 137b von Zylinderkolbenanordnungen 138a, 138b angelenkt. Im in Fig. 3 dargestellten ausgefahrenen Zustand nehmen die Abweiser 116a, 116b eine abgeknickte Position ein, in der sie in die Ebenen der Leittische 115a, 115b übergehen, während sie in der zurückgezogenen Position nach Fig. 2 mit den Führungs- und Schieberstangen 138a, 138b fluchten und sich auf den Führungen 139a, 139b der Führungs- und Schieberstangen 137a, 137b abstützen.

## Patentansprüche

1. Vorrichtung zum Aufwickeln mindestens eines in Bearbeitungsrichtung (5) durchlaufenden, insbesondere in einer Schere (9) besäumten und/ oder in Streifen gespaltenen Bandes (3) auf mindestens einem Haspel (12, 13, 112, 113) mit mindestens einer zwischen der Bearbeitungseinrichtung und einem jeden Haspel am Haspel angeordneten Umlenkrolle (23-25; 123-125), deren Achsabstand von der Haspelachse veränderbar ist, und einem an jedem Haspel angeordneten Riemenwickler (19, 20; 119, 120), dadurch gekennzeichnet, daß in einem von oben nach unten verlaufenden, unmittelbar vor der Umlenkrolle (23-25, 123-125) eines jeden Haspels (12, 13, 112, 113) liegenden Führungsabschnitt des Bandes bzw. der Streifen (10, 11, 110, 111) ein von dem letzten, der Umlenkrolle (23-25, 123-125) vorgeordneten Führungsfestpunkt (26, 27, 126, 127) ausgehender Leittisch (15a-15d, 115a-115d) vorgesehen ist, der mit seinem unteren Ende an den von dem Haspel (12, 13, 112, 113) und dem Riemenwickler (19, 20, 119, 120) gebildeten Einlauf (21, 22, 121, 122) schwenkbar ist, und daß die Umlenkrolle (23-25, 123-125) unabhängig von ihrer relativen Verstellbarkeit zur Haspelachse in einer anderen Koordinate derart verstellbar ist, daß sie aus dem Schwenkbereich des Leittisches (15a-15d, 115a-115d) bewegbar ist.

2. Vorrichtung nach Anspruch 1, dadurch gekennzeichnet, daß der Leittisch (151-15d, 115a-115d) teleskopierbar ist.

3. Vorrichtung nach Anspruch 1 oder 2, dadurch gekennzeichnet, daß am oberen Ende eines jeden Leittisches (15a-15d, 115a-115d) eine Band- bzw. Streifenweiche (16a, 16b, 136a, 136b) vorgesehen ist, die derart in die vor jedem Leittisch (15a-15d, 115a-115d) liegende Führungsebene des Bandes bzw. der Streifen (10, 11, 110, 111) einführbar ist, daß durch sie das Band bzw. die Streifen (10, 11, 110, 111) aus der Führungsebene ab- und auf den verschwenkten Leittisch (15a-15d, 115a-115d) geleitet werden.

4. Vorrichtung nach Anspruch 3, dadurch gekennzeichnet, daß die Band- bzw. Streifenweiche (16a, 16b) aus einer über die Schwenkachse (14) des Leittisches 15a-15d nach oben reichenden Verlängerung besteht.

5. Vorrichtung nach Anspruch 3, dadurch gekennzeichnet, daß die Band- bzw. Streifenweiche (136a, 136b) eines jeden Leittisches (115a-115d) als ein von der Seite einführbarer Abweiser ausgebildet ist.

6. Vorrichtung nach Anspruch 5, dadurch gekennzeichnet, daß der Abweiser (137a, 136b) an einer Führungs- und Schieberstange (137a, 137b) beschränkt verschwenkbar derart gehalten ist, daß er in seiner Betriebsstellung in die Leittischebene übergeht und in seiner zurückgezogenen Stellung mit der Führungs- und Schieberstange (137a, 137b) fluchtend sich auf einer Führung (139a,139b) abstützt.

7. Vorrichtung nach Anspruch 4, dadurch gekennzeichnet, daß bei zwei nebeneinander angeordneten Haspeln (12, 13) die Ebene des von oben nach unten verlaufenden Führungsabschnittes zwischen den beiden Haspeln (12, 13) liegt und der bzw. die Leittische (15a-15d) von einzeln verschwenkbaren Elementen gebildet werden.

8. Vorrichtung nach Anspruch 5 oder 6, dadurch gekennzeichnet, daß bei zwei nebeneinander angeordneten Haspeln (112, 113) die Ebene des von oben nach unten verlaufenden Führungsabschnittes zwischen den beiden Haspeln (12, 13) liegt und jedem Haspel (112, 113) ein Leittisch (115a-115d) mit geschlossener Leitplatte zugeordnet ist, wobei die Abweiser (136a, 136b) auf jeder Seite der Führungsebene aus mehreren einzeln einführbaren Elementen bestehen.

9. Vorrichtung nach einem der Ansprüche 1 bis 8, dadurch gekennzeichnet, daß bei zwei nebeneinander angeordneten Haspeln (12, 13, 112, 113) die Ebene des von oben nach unten verlaufenden Führungsabschnittes zwischen den beiden Haspeln (12, 13, 112, 113) liegt und daß einem Haspel (12, 112) zwei Führungsrollen (23, 24, 123, 124) zugeordnet sind, die in der anderen Koordinate aus dem Schwenkbereich des Leittisches (15a-15d, 115a-115d) in entgegengesetzter Richtung bewegbar sind.

## Claims

1. An apparatus for the winding of at least one ribbon (3), passing through in the processing direction (5) and more particularly trimmed in shears (9) and/or split into strips, on at least one reel (12, 13 ; 112, 113) having at least one deflecting roller (23-25 ; 123-125) which is disposed on the reel between the processing device and each real and whose axial distance from the reel axis can be changed, and a belt winder (19, 20; 119, 120) disposed on each reel, characterized in that provided in an upwardly extending guide portion of the ribbon or strips (10, 11 ; 110, 111) disposed immediately upstream of the deflecting roller (23-25; 123-125) of each reel is a guide table (15a-15d; 115a-115d) which starts from the last fixed guide point (26, 27; 126, 127) disposed upstream of the deflecting roller (23-25 ; 123-125) and which can be pivoted by its lower end to the inlet (21, 22 ; 121, 122) formed by the reel (12, 13; 112, 113) and the belt winder (19, 20; 119, 120), and the deflecting roller (23-25 ; 123-125) can be so adjusted in another coordinate, independently of its relative adjustability in relation to the reel axis, that it can be moved out of the pivoting zone of the guide table (15a-15d ; 115a-115d).

2. An apparatus according to claim 1, characterized in that the guide table (15a-15d; 115a-115d) is telescopable.

3. An apparatus according to claims 1 or 2, characterized in that disposed at the top end of each guide table (15a-15d ; 115a-115d) is a ribbon or strip switch (16a, 16b, 136a, 136b) which can be so introduced into the guide plane of the ribbon or strips (10, 11 ; 110, 111) lying upstream of each guide table (15a-15d ; 115a-115d) that the switch deflects the ribbon or strips (10, 11 ; 110, 111) out of the guide plane on to the pivoted guide table (15a-15d ; 115a-115d).

4. An apparatus according to claim 3, characterized in that the ribbon or strip switch (16a, 16b) comprises a prolongation extending upwards above the pivoting axis (14) of the guide table (15a-15d).

5. An apparatus according to claim 3, characterized in that the ribbon or strip switch (136a, 136b) of each guide table (115a-115d) takes the form of a laterally introducible repeller.

6. An apparatus according to claim 5, charac- tarized in that the repeller (136a, 136b) is so retained with limited provision for pivoting on a guide and pusher rod (137a, 137b) that in its operational position the repeller merges into the plane of the guide table and in its retracted position bears in alignment with the guide and pusher rod (137a, 137b) against a guide (139a, 139b).

7. An apparatus according to claim 4, characterized in that with two reels (12, 13) disposed one beside the other, the plane of the downwardly extending guide portion lies between the two reels (12, 13) and the or each guide table (15a-15d) is formed by individually pivotable elements.

8. An apparratus according to claims 5 or 6, characterized in that with two reels (112, 113) disposed one beside the other, the plane of the downwardly extending guide portion lies between the two reels (12, 13) and a guide table (115a-115d) having a closed guide plate is associated with each reel (112, 113), the repellers (136a, 136b) on each side of the guide plane comprising a number of individually introducible elements.

9. An apparatus according to any of claims 1 to 8, characterized in that with two reels (12, 13 ; 112, 113) disposed one beside the other, the plane of the downwardly extending guide portion lies between the two reels (12, 13; 112, 113), and associated with one reel (12, 112) are two guide rollers (23, 24 ; 123, 124) which in the other coordinate can be moved in the opposite direction out of the pivoting zone of the guide table (15a-15d: 115a-115d).

## Revendications

1. Dispositif pour enrouler au moins un feuillard (3), en particulier rogné et/ou fendu en bandes dans une cisaille (9), passant dans un dispositif de traitement (5), sur au moins un bobinoir (12, 13 ; 112, 113) avec au moins une poulie d'inversion (23-25 ; 123-125) disposée sur le bobinoir entre le dispositif de traitement et chacun des bobinoirs, dont l'écartement de l'axe par rapport a l'axe de bobinoir peut être modifié, et un enrouleur à courroie (15, 20; 115, 120) disposé sur chaque bobinoir, caractérisé en ce qu'une table de guidage (15a-15d; 115a-115d) partant du dernier point fixe de guidage (26-27 ; 126, 127) disposé avant la poulie d'inversion (23, 25 ; 123-125) est prévue dans une section de guidage du feuillard ou des bandes (10, 11 ; 110, 111) s'étendant du haut vers le bas et se trouvant immédiatement avant la poulie d'inversion (23-25 ; 123-125) de chacun des bobinoirs (12, 13 ; 112, 113), qui peut pivoter par son extrémité inférieure à l'entrée (21, 22 ; 121, 122) formée par le bobinoir (12, 13 ; 112, 113) et l'enrouleur à courroie (19, 20 ; 119, 120), et que les poulies d'inversion (23-25 ; 123-125) peuvent être déplacées, indépendamment de leur capacité de déplacement relative par rapport à l'axe du bobinoir, dans une autre coordonnée de telle manière qu'elles peuvent être déplacées en dehors de la zone de pivotement de la table de guidage (15a-15d; 115a-115d).

2. Dispositif selon la revendication 1, caractérisé en ce que la table de guidage (15a-15d ; 115a-115d) est télescopique.

3. Dispositif selon la revendication 1 ou 2, caractérisé en ce qu'un dispositif de séparation de feuillard ou de bandes (16a, 16b; 136a, 136b) est prévu à l'extrémité supérieure de chacune des tables de guidage (15a-15d ; 115a-115d), qui peut être introduit dans le plan de guidage du feuillard ou des bandes (10, 11 ; 110, 111) se trouvant devant chaque table de guidage (15a-15d ; 115a-115d) de telle manière que le feuillard ou les bandes 10, 11 ; 110, 111) sont dirigés par lui hors du plan de guidage et sur la table de guidage (15a-15d; 115a-115d) pivotée

4. Dispositif selon la revendication 3, caractérisé en ce que le dispositif de séparation de feuillard ou de bandes (16a-16b) est constitué par un prolongement s'étendant vers le haut au-dessus de l'axe de pivotement (14) de la table de guidage (15a-15d).

5. Dispositif de la revendication 3, caractérisé en ce que le dispositif de séparation de feuillard ou de bandes (136a, 136b) de chacune des tables de guidage (115a-115d) est constitué sous forme d'un déflecteur pouvant être introduit par le côté.

6. Dispositif selon la revendication 5, caractérisé en ce que le déflecteur (136a-136b) est maintenu pivotant da manière limitée sur une tige de guidage et de coulissement (137a, 137b) de telle manière qu'il passe dans le plan de la table de guidage dans sa position de travail et, dans sa position rétractée, il s'appuie sur un guidage (139a, 139b) en étant aligné avec la tige de guidage et de coulissement (137a, 137b).

7. Dispositif selon la revendication 4, caractérisé en ce que, dans le cas de deux bobinoirs (12, 13) disposés côte à côte, le plan de la section de guidage s'étendant du haut vers le bas se trouve entre les deux bobinoirs (12, 13) et la ou les tables de guidage (15a-15d) sont constituées d'éléments individuellement pivotants.

8. Dispositif selon la revendication 5 ou 6, caractérisé en ce que, dans le cas de deux bobinoirs (12, 13) disposés côte à côte, le plan de la section de guidage s'étendant du haut vers le bas se trouve entre les deux bobinoirs (12, 13) et qu'une table de guidage (115a-115d) avec plaque de guidage fermée est adjointe à chaque bobinoir (12, 13), les déflecteurs (136a, 136b) étant constitués de chaque côté du plan de guidage de plusieurs éléments pouvant être introduits individuellement.

9. Dispositif selon l'une des revendications 1 à 8, caractérisé en ce que, dans le cas de deux bobinoirs (12, 13; 112, 113) disposés côte à côte, le plan de la section de guidage s'étendant du haut vers le bas se trouve entre les deux bobinoirs (12, 13 ; 112, 113) et que deux rouleaux de guidage (23, 24 ; 123, 124) sont adjoints à un bobinoir (12 ; 112) qui peuvent être déplacés en sens inverse dans les autres coordonnées hors de la zone de pivotement de la table de guidage (15a-15d ; 115a-115d).
